# FASCICULE DE BREVET EUROPEEN

(11) **EP 3 086 891 B1**
(45) Date de publication et mention de la délivrance du brevet: **27.12.2017**
(21) Numéro de dépôt: 15705675.5
(22) Date de dépôt: 02.02.2015
(51) Int. Cl.: B21H 1/06

(54) **OUTILLAGE DE FORGEAGE POUR LA FABRICATION D'UNE COURONNE LAMINEE DE FORME, NOTAMMENT POUR LA FABRICATION D'UN DISQUE DE TURBOMACHINE**
SCHMIEDEWERKZEUG ZUR HERSTELLUNG EINES GEFORMTEN GEWALZTEN RINGS, INSBESONDERE ZUR HERSTELLUNG EINER TURBOMASCHINENSCHEIBE
FORGING TOOL FOR THE MANUFACTURE OF A SHAPED ROLLED RING, NOTABLY FOR THE MANUFACTURE OF A TURBOMACHINE DISC

(30) Priorité: 05.02.2014 FR 1450889
(43) Date de publication de la demande: 02.11.2016
(73) Titulaire: SNECMA, 75015 Paris (FR)
(72) Inventeur: BRETON, Michel, F-77550 Moissy Cramayel Cedex (FR); SICOT, Samuel, F-77550 Moissy Cramayel Cedex (FR)
(74) Mandataire: Brevalex
(86) Numéro de dépôt international: PCT/FR2015/050229
(87) Numéro de publication internationale: WO 2015/118249

(56) Documents cités:
- EP-A1- 1 623 792
- DE-U1- 29 907 807
- JP-A- H03 268 833
- JP-A- H10 277 692
- JP-A- 2002 086 241

## Description

Un aspect de l'invention présente est un outillage de forgeage pour la fabrication d'une couronne laminée de forme, notamment pour la fabrication d'un disque de turbomachine, accompli avec un tel outillage.

L'objet de l'invention est de perfectionner une étape d'ébauche de fabrication de certains disques de turbomachine, où on recourt à un forgeage, et plus précisément à un laminage. Une ébauche du disque en forme de couronne, chauffée à une température suffisante, est introduite dans un outillage qui réduit sa section, tout en agrandissant le rayon de la couronne. On contribue ainsi à obtenir des disques de diamètre relativement grand, avec des alésages importants au centre. La fabrication du disque est ensuite poursuivie par d'autres procédés. Un outillage à deux mandrins, dépourvu toutefois des caractéristiques originales de l'invention, est décrit dans DE-299 07 807 U.

L'emploi de certains nouveaux alliages est envisagé pour accroître la résistance des disques. Il s'agit, par exemple, d'alliage à base de nickel ou de nickel-chrome, tels que les superalliages type Rene 65 ou AD730.

La fenêtre de températures convenant au forgeage est beaucoup plus réduite pour de tels alliages que pour les alliages classiques tels l'Inconel 718, couramment utilisé jusqu'à présent pour de telles applications. Ainsi, les pièces, sorties du four et soumises au laminage, mettent peu de temps à se refroidir trop à l'air, et on observe alors que des criques peuvent apparaître dans la couronne laminée. La qualité de la couronne est alors compromise, puisque les défauts créés ne disparaissent pas pendant les étapes suivantes de la fabrication.

Aujourd'hui, l'opération de laminage s'effectue donc en pratique en plusieurs étapes, entre lesquelles l'ébauche du disque est remise à chauffer à la température souhaitée. Cela peut beaucoup allonger le temps de fabrication, puisque plusieurs de ces remises à chauffer (typiquement de une à trois) sont en pratique nécessaires. Dans certaines variantes, on réduit leur nombre en acceptant un début d'apparition des criques, qu'on enlève alors en meulant l'ébauche à leurs endroits avant de reprendre le chauffage, puis le laminage. Il est toutefois manifeste que le meulage consomme lui-même du temps, ainsi que de la matière.

Avec l'invention, on recherche en conséquence à éviter l'apparition de criques, au cours d'un laminage d'une couronne métallique, mais sans devoir procéder à une réchauffe, ou en tout cas avec seulement un nombre de réchauffes plus réduit, et sans devoir procéder à un usinage rectificatif manuel tel qu'un meulage.

Pour résumer, un aspect de l'invention est un outillage de laminage d'une pièce en forme de couronne, comprenant deux mandrins tournant autour d'axes parallèles entre eux et comprenant chacun une empreinte circulaire de réception de la couronne, les empreintes comprenant une face de fond et des faces latérales, caractérisé en ce que la face de fond de chacun des mandrins est raccordée aux faces latérales par des portions incurvées ayant des rayons de courbure compris entre 10 et 20 mm.

Typiquement, les couronnes ont de 300 mm à 1500 mm de diamètre extérieur en sortant de ce laminage, et sont en un alliage à base de nickel ou de nickel-chrome. Les rayons de courbure peuvent typiquement être compris de façon préférée, de 12 mm à 15 mm. Et selon un mode de réalisation courant de l'invention, la face de fond est cylindrique ou conique, définie par une génératrice rectiligne, et les faces latérales sont coniques, et définies par des génératrices rectilignes elles aussi.

L'effet technique essentiel est que les couronnes, dont la section est essentiellement polygonale et généralement quadrangulaire entre les faces de fond définissant leur rayon intérieur et leur rayon extérieur, et les faces latérales définissant leurs côtés latéraux, acquièrent normalement des raccords à angles vifs entre ces faces pendant les laminages accomplis avec les outillages connus. Or, dans l'invention, ces raccords arrivent devant les portions incurvées, qui écrasent les angles vifs et maintiennent les raccords à des rayons de courbure. Les criques se formant d'abord aux angles vifs, elles ne peuvent plus apparaître, ou plus aussi facilement, avec l'invention.

Un autre aspect est un procédé de fabrication d'un disque de turbomachine, comprenant une étape d'ébauche par laminage où le disque arrive en forme de couronne et dont une section est réduite par laminage, caractérisé en ce que ladite étape est accomplie par un outillage conforme à ce qui précède, la couronne étant de section essentiellement polygonale et comprenant des coins situés sur les portions incurvées, et incurvés eux aussi pendant le procédé.

L'invention sera maintenant décrite de façon plus complète, dans ses différents aspects et de façon purement illustrative, en liaison aux figures suivantes:
- la figure 1 est une vue générale de l'outillage utilisé ;
- la figure 2 est un agrandissement de sa partie essentielle ; et
- la figure 3 est une vue du produit obtenu.

L'invention fait partie d'un procédé de fabrication d'un disque de turbomachine, notamment de grand diamètre, et constitue une première étape de ce procédé, dont les suivantes, qui ne sont pas modifiées, ne seront pas décrites. Elle concerne le laminage d'une couronne 7, qui est une ébauche du disque, pour réduire sa section, en augmentant son diamètre. Elle recourt à un outillage qui comprend, comme le montre la figure 1, un mandrin moteur 1 et un mandrin fou 2, situés côte à côte, et tournant autour d'axes O1 et O2 parallèles, et verticaux sur la figure. Le mandrin moteur 1 contient un arbre 3, qui appartient au moteur d'entraînement non représenté et qui le fait tourner, alors que le mandrin fou 2 contient un arbre 4, monté libre dans des paliers. Les mandrins 1 et 2 comprennent chacun une empreinte 5 ou 6 circulaire autour de l'axe O1 ou O2 respectif, les empreintes 5 et 6 étant situées à une même hauteur et ayant donc des portions venant face à face. La couronne 7 à laminer est retenue là entre les empreintes 5 et 6. Elle s'étend par ailleurs autour du mandrin fou 2, et sa partie la plus opposée à l'entre-deux des manchons 1 et 2, où se produit le laminage, s'étend à distance dudit mandrin fou 2, dont le diamètre est plus petit, et dans une feuillure 8 horizontale, délimitée entre deux supports 9 et 10.

La figure 2 montre que les empreintes 5 et 6 comportent chacune une face de fond 11, et deux faces latérales 12 et 13 se raccordant à une face extérieure 14 du mandrin respectif 1 ou 2. Les faces de fond 11 sont cylindriques, et les faces latérales 12 et 13 coniques, toutes ces faces étant définies par des génératrices rectilignes. En variante, les faces des empreintes 5 et 6 pourrait être définies par d'autres formes, mais à condition d'éviter les angles vifs pour des raisons qu'on va maintenant détailler : conformément à l'invention, les faces de fond 11 sont jointes aux faces latérales 12 et 13 par des raccords 15 et 16 respectifs, qui sont des portions de surfaces dont les sections sont incurvées, à concavité s'ouvrant vers l'extérieur des empreintes 5 et 6, et possèdent un rayon de courbure qu'on peut choisir, dans l'application envisagée, avantageusement entre 10 et 20 mm, et encore plus avantageusement de 12 à 15 mm, pour des diamètres des ébauches typiquement comprises entre 300 et 1500 mm, à la fin du laminage. Les raccords 15 et 16 ménagent une transition sans angle, et donc à variation continue de pente, entre les faces qu'elles relient.

La couronne 7 possède une section approximativement polygonale et rectangulaire, dont les faces intérieure et extérieure sont tangentes aux faces de fond 11, et dont les faces latérales s'étendent devant les faces latérales 12 et 13 des empreintes. Les raccordements des faces latérales aux faces intérieure et extérieure devraient former des angles vifs, aux coins de la section de la couronne 7, mais le laminage produit par les mandrins 1 et 2, qui resserre la section de la couronne 7, écrase aussi ses coins et les force à se modeler à la forme des portions 15 et 16, ce qui donne l'aspect de la figure 3, où les faces de la couronne 7 sont limitées par des raccords arrondis 17. Cette disposition évite de former lors du laminage des angles droits qui se refroidissent très rapidement, conduisant localement à déformer le matériau en dehors de sa fenêtre de forgeabilité et en conséquence à créer des criques. Cette disposition empêche donc les criques de se former et assure donc une bonne qualité de forgeage, même à la limite inférieure de la plage de température de forgeabilité.

## Revendications

1. Outillage de laminage d'une pièce en forme de couronne, comprenant deux mandrins (1, 2) tournant autour d'axes (O1, 02) parallèles entre eux et comprenant chacun une empreinte circulaire de réception de la couronne, les empreintes (5, 6) comprenant une face de fond (11) et des faces latérales (12, 13), **caractérisé en ce que** la face de fond de chacun des mandrins est raccordée aux faces latérales par des portions incurvées (14, 15) ayant des rayons de courbure compris entre 10 mm et 20 mm.

2. Outillage de laminage selon la revendication 1, **caractérisé en ce que** les rayons de courbure sont compris entre 12 mm et 15 mm.

3. Outillage de laminage selon l'une quelconque des revendications 1 ou 2, **caractérisé en ce que** la face de fond (11) est cylindrique ou conique définie par une génératrice rectiligne, et les faces latérales sont coniques définies par des génératrices rectilignes.

4. Outillage de laminage selon l'une quelconque des revendications 1 à 3, **caractérisé en ce que** les portions incurvées, qui ont une concavité s'ouvrant vers l'extérieur des empreintes (5, 6), raccordent les faces latérales par un profil dépourvu d'angle.

5. Procédé de fabrication d'un disque de turbomachine, comprenant une étape d'ébauche par laminage où le disque arrive en forme de couronne (7) dont une section est réduite par laminage, **caractérisé en ce que** ladite étape est accomplie par un outillage conforme à l'une quelconque des revendications précédentes, la couronne étant de section essentiellement polygonale et comprenant des coins situés sur les portions incurvées, et incurvés eux aussi pendant le procédé.

6. Procédé de fabrication d'un disque de turbomachine selon la revendication 5, **caractérisé en ce que** le disque est un alliage à base de nickel.

7. Procédé de fabrication d'un disque de turbomachine selon la revendication 6, **caractérisé en ce que** le disque est un alliage à base de nickel et de chrome.

8. Procédé de fabrication d'un disque de turbine selon la revendication 7, **caractérisé en ce que** le disque est un superalliage Rene 65.

9. Procédé de fabrication d'un disque de turbine selon la revendication 7, **caractérisé en ce que** le disque est un superalliage AD730.

10. Procédé de fabrication d'un disque de turbine selon l'une quelconque des revendications 5 à 9, **caractérisé en ce que** la couronne a un diamètre compris entre 300 mm et 1500 mm.

## Patentansprüche

1. Werkzeug zum Walzen eines kranzförmigen Teils, umfassend zwei Dorne (1, 2), die um parallel zueinander verlaufende Achsen (O1, O2) drehbar sind und jeweils eine kreisförmige Vertiefung zur Aufnahme des Kranzes umfassen, wobei die Vertiefungen (5, 6) eine Bodenfläche (11) und Seitenflächen (12, 13) umfassen, **dadurch gekennzeichnet, dass** die Bodenfläche eines jeden der Dorne über gekrümmte Abschnitte (14, 15), welche Krümmungsradien im Bereich zwischen 10 mm und 20 mm aufweisen, an die Seitenflächen angeschlossen ist.

2. Walzwerkzeug nach Anspruch 1, **dadurch gekennzeichnet, dass** die Krümmungsradien im Bereich zwischen 12 mm und 15 mm liegen.

3. Walzwerkzeug nach einem der Ansprüche 1 oder 2, **dadurch gekennzeichnet, dass** die Bodenfläche (11) zylindrisch oder konisch ist, definiert durch eine geradlinige Erzeugende, und die Seitenflächen konisch sind, definiert durch geradlinige Erzeugende.

4. Walzwerkzeug nach einem der Ansprüche 1 bis 3, **dadurch gekennzeichnet, dass** die gekrümmten Abschnitte, die eine sich zur Außenseite der Vertiefungen (5, 6) öffnende Konkavität aufweisen, die Seitenflächen über ein eckenfreies Profil anschließen.

5. Verfahren zur Herstellung einer Scheibe einer Turbomaschine, umfassend einen Vorwalzschritt, bei dem die Scheibe die Form eines Kranzes (7) annimmt, von dem ein Querschnitt durch Walzen verringert wird, **dadurch gekennzeichnet, dass** der Schritt mittels eines Werkzeugs gemäß einem der vorhergehenden Ansprüche vollzogen wird, wobei der Kranz einen im Wesentlichen polygonalen Querschnitt aufweist und Ecken umfasst, die an den gekrümmten Abschnitten gelegen sind und ebenfalls während des Verfahrens gekrümmt werden.

6. Verfahren zur Herstellung einer Scheibe einer Turbomaschine nach Anspruch 5, **dadurch gekennzeichnet, dass** die Scheibe eine Legierung auf Nickelbasis ist.

7. Verfahren zur Herstellung einer Scheibe einer Turbomaschine nach Anspruch 6, **dadurch gekennzeichnet, dass** die Scheibe eine Legierung auf Nickel- und Chrombasis ist.

8. Verfahren zur Herstellung einer Scheibe einer Turbine nach Anspruch 7, **dadurch gekennzeichnet, dass** die Scheibe eine Superlegierung Rene 65 ist.

9. Verfahren zur Herstellung einer Scheibe einer Turbine nach Anspruch 7, **dadurch gekennzeichnet, dass** die Scheibe eine Superlegierung AD730 ist.

10. Verfahren zur Herstellung einer Scheibe einer Turbine nach einem der Ansprüche 5 bis 9, **dadurch gekennzeichnet, dass** der Kranz einen Durchmesser im Bereich zwischen 300 mm und 1500 mm aufweist.

## Claims

1. Rolling tool for a part in the form of a ring, comprising two mandrels (1, 2) turning about axes (O1, 02) parallel to each other and each comprising a circular recess for receiving the ring, the recesses (5, 6) comprising a bottom face (11) and lateral faces (12, 13), **characterised in that** the bottom face of each of the mandrels is connected to the lateral faces by curved portions (14, 15) having radii of curvature of between 10 mm and 20 mm.

2. Rolling tool according to claim 1, **characterised in that** the radii of curvature are between 12 and 15 mm.

3. Rolling tool according to either one of claims 1 or 2, **characterised in that** the bottom face (11) is cylindrical or conical, defined by a rectilinear generatrix, and the lateral faces are conical, defined by rectilinear generatrices.

4. Rolling tool according to any one of claims 1 to 3, **characterised in that** the curved portions, which have a concavity opening up towards the outside of the recesses (5, 6), connect the lateral faces by a profile with no angle.

5. Method for manufacturing a turbomachine disc, comprising a blank step by rolling where the disc arrives in the form of a ring (7), a cross section of which is reduced by rolling, **characterised in that** said step is performed by a tool according to any one of the preceding claims, the ring having an essentially polygonal cross section and comprising corners situated on the curved portions, and also curved during the method.

6. Method for manufacturing a turbomachine disc according to claim 5, **characterised in that** the disc is an alloy based on nickel.

7. Method for manufacturing a turbomachine disc according to claim 6, **characterised in that** the disc is an alloy based on nickel and chromium.

8. Method for manufacturing a turbomachine disc according to claim 7, **characterised in that** the disc is a Rene 65 super alloy.

9. Method for manufacturing a turbine disc according to claim 7, **characterised in that** the disc is an AD730 super alloy.

10. Method for manufacturing a turbine disc according to any one of claims 5 to 9, **characterised in that** the ring has diameter of between 300 mm and 1500 mm.
